# FASCICULE DE BREVET EUROPEEN

(11) **EP 0 045 752 B1**
(45) Date de publication et mention de la délivrance du brevet: **04.07.1984**
(21) Numéro de dépôt: 81900220.5
(22) Date de dépôt: 19.01.1981
(51) Int. Cl.: A45D 20/12

(54) **EMBOUT POUR SECHE-CHEVEUX**
VORDERTEIL FÜR EINEN HAARTROCKNER
MOUTHPIECE FOR HAIRDRYER

(30) Priorité: 13.02.1980 CH 1157/80
(43) Date de publication de la demande: 17.02.1982
(73) Titulaire: GIORDANO, José, CH-1001 Lausanne (CH)
(72) Inventeur: GIORDANO, José, CH-1001 Lausanne (CH)
(86) Numéro de dépôt international: CH8100005
(87) Numéro de publication internationale: WO8102246

## Description

La présente invention a pour objet un embout pour sèche-cheveux, plus particulièrement un embout destiné à être utilisé en combinaison avec une brosse ronde par les professionnels.

On connaît de nombreuses formes d'embouts pour sèche-cheveux. Tous ces embouts ont toutefois en commun le fait que le flux d'air chaud produit par le sèche-cheveux est dirigé, en flux plus ou moins concentré, en direction de la racine des cheveux, c'est-à-dire du cuir chevelu. Or, ce flux d'air chaud et sec sur le cuir chevelu a pour effet d'exciter les glandes et de provoquer une forte sécrétion de celles-ci. D'autre part, le flux d'air s'écoule sur le cheveu en sens opposé en celui des écailles du cheveu, ce qui n'est pas favorable aux cheveux. En outre, lorsque le coiffeur travaille avec une brosse ronde devant le sèche-cheveux, sur laquelle il enroule une mèche de cheveux, il doit faire attention de diriger le sèche-cheveux de telle façon que le flux d'air n'arrache pas les cheveux de la brosse et pour ce faire il doit souvent tenir le sèche-cheveux dans une position peu commode.

Le US-A 1951269 décrit un embout pour sèche-cheveux constitué d'une tuyère dont la sortie est munie d'un côté d'une surface de prolongement. Cependant cet appareil ne permet en aucun cas un effet tourbillonnant ni une protection du cuir chevelu. Ce que permet la présente invention étant donné la forme arrondie de la surface de prolongement formant déflecteur.

Le brevet belge N° 862.485 décrit un séchoir à main ayant pour but d'envoyer l'air contre la brosse sans toutefois créer d'effet tourbillonnant, car l'air sortant de l'embout est dirigé contre la brosse autour de laquelle sont enroulés les cheveux. Ce flux d'air se partage, étant donné la forme évasée de l'embout qui est centrée sur le flux d'air. D'une part le flux d'air s'enroule autour du cheveu dans le sens des écailles ainsi que dans le sens opposé des écailles du cheveu. Ces deux flux se rencontrent de l'autre côté de la brosse ce qui ne permet pas un effet tourbillonnant et pas non plus une protection du cuir chevelu.

La présente invention a pour but d'obvier aux inconvénients précités et, de façon positive d'assurer un flux d'air dirigé essentiellement sous la brosse permettant d'une part à l'air de former un effet tourbillonnant autour de la brosse et d'autre-part d'être dirigé dans le sens des écailles du cheveu, ce qui permet d'obtenir un bouclage parfait.

A cet effet l'embout pour sèche-cheveux selon l'invention constitué d'une tuyère dont la sortie est munie d'un côté d'une surface de prolongement est caractérisé par le fait que la surface de son prolongement forme un déflecteur arrondi s'étendant de manière continue depuis la sortie de la tuyère jusqu'à son extrémité avant par rapport au sens du flux d'air autour d'un axe situé en avant de la tuyère, matérialisé par une brosse, tenue dans l'arrondi du déflecteur, l'angle d'ouverture de l'arrondi étant d'environ 180°, la concavité de la surface étant dirigée vers le flux d'air (F).

Le déflecteur a simultanément plusieurs effets favorables : il protège le cuir chevelu du flux d'air chaud ; il dirige le flux d'air chaud de telle façon que celui-ci s'écoule de la racine vers la pointe des cheveux ; il crée un tourbillon qui favorise l'enroulement des cheveux autour d'une brosse ronde placée devant la tuyère.

Le dessin annexé représente, à titre d'exemple, une forme d'exécution de l'invention.
La figure 1 représente un sèche-cheveux muni d'un embout selon l'invention et montre son utilisation avec une brosse ronde.
La figure 2 représente une vue de détail en perspective de l'embout.

L'embout 1 est emboîté amoviblement à l'extrémité d'un sèche-cheveux 2, d'un modèle quelconque, connu en soi. L'embout 1 est muni d'une tuyère 3 prolongée d'un côté par un déflecteur 4 constitué par une surface cylindrique s'étendant sur environ 180° autour d'un axe situé à 2 ou 3 cm en avant de la tuyère 3. L'embout peut être exécuté en matière synthétique injectée ou en métal. Dans la forme d'exécution représentée la tuyère 3 présente une ouverture rectangulaire relativement étroite concentrant le flux d'air chaud dans la zone délimitée par le déflecteur. L'ouverture de la tuyère pourrait toutefois présenter une autre forme, par exemple circulaire.

Lorsque le sèche-cheveux est utilisé avec une brosse ronde pour former des boucles, la mèche de cheveux 5 est enroulée de façon habituelle autour de la brosse 6 et, simultanément, le sèche-cheveux est approché de la tête de telle sorte que l'extrémité du déflecteur 4 s'engage sous la brosse. Le sèche-cheveux 2 est tenu de façon normale et commode, son axe étant dirigé sensiblement perpendiculairement à la tête. On constate que dans cette position, le cuir chevelu est protégé du flux d'air chaud F par le déflecteur 4. D'autre part, ce déflecteur imprime au flux d'air F un mouvement circulaire tourbillonnaire autour de la brosse 6, dans le sens d'enroulement des cheveux sur la brosse, ce qui a pour effet de favoriser cet enroulement et de le maintenir. Il est ainsi facile d'obtenir une boucle parfaite.

Le déflecteur peut présenter bien entendu une autre forme que celle d'une surface cylindrique circulaire, par exemple une forme correspondant à l'amorce d'une spirale.

## Revendications

Embout pour sèche-cheveux (1) constitué d'une tuyère (3) dont la sortie est munie d'un côté d'une surface de prolongement (4) caractérisé par le fait que la surface de prolongement forme un déflecteur arrondi (4) s'étendant de manière continue depuis la sortie de la tuyère (3) jusqu'à son extrémité avant par rapport au sens du flux d'air (F) autour d'un axe situé en avant de la tuyère, matérialisé par une brosse (6), tenue dans l'arrondi du déflecteur, l'angle d'ouverture de l'arrondi étant d'environ 180°, la concavité de la surface étant dirigée vers le flux d'air (F).

## Claims

Mouthpiece for hairdryer (1) represented by a nozzle (3) whose exit comprises on one side a surface of extention (4) caracterised by the fact that it is forming a round deflector (4) extended in a continued manner from the exit of the nozzle (3) until his front extremity relatively to the air flow (F) around an axis situated in front of the nozzle, materialised by a brush (6) and hold by the user at the round of the deflector, the opening angle of the round deflector is approximately of 180°, the circular cylindrical surface is directed to the air flow (F).

## Patentansprüche

Das Teilstück für Haartrockner (1) besteht aus einem Rohr (3) dessen Ausgang auf einer Seite mit einer verlängerten Aussenseite (4) versehen ist und charakterisiert wird durch die Tatsache, dass die verlängerte Fläche einen abgerundeten Deflektor (4) formt, der sich in fortgesetzter Weise vom Ausgang des Rohrs bis zum äussersten Ende bezüglich der Richtung der Luftströmung verlängert, die am vorderen Ende des Rohrs liegt und durch eine Bürste (6), die durch den Gebraucher in der Rundung des Deflektors gehalten wird, materialisiert ist. Der Oeffnungswinkel der Rundung ist ungefähr 180° und die Wölbung der Aussenseite ist gegen die Luftströmung gerichtet.
